# EUROPÄISCHE PATENTSCHRIFT

(11) **EP 1 510 668 B1**
(45) Veröffentlichungstag und Bekanntmachung des Hinweises auf die Patenterteilung: **14.06.2006**
(21) Anmeldenummer: 04017953.3
(22) Anmeldetag: 29.07.2004
(51) Int. Cl.: F01N 1/08

(54) **Schalldämpfer sowie Abgasanlage**
Muffler and exhaust gas system
Silencieux et dispositif d'échappement

(30) Priorität: 27.08.2003 DE 10339290
(43) Veröffentlichungstag der Anmeldung: 02.03.2005
(73) Patentinhaber: J. Eberspächer GmbH Co. KG, 73730 Esslingen (DE)
(72) Erfinder: Jebasinski, Rolf, Dr., 70794 Filderstadt (DE); Leng, Sascha, 71409 Schwaikheim (DE); Jess, Marco, 71229 Leonberg (DE)

(56) Entgegenhaltungen:
- DE-A- 19 639 079
- US-A- 4 388 804
- US-A- 5 959 263

## Beschreibung

Die Erfindung betrifft einen Schalldämpfer nach dem Oberbegriff des Anspruches 1 für eine Abgasanlage eines Kraftfahrzeuges. Des weiteren betrifft die Erfindung eine Abgasanlage für ein Kraftfahrzeug, mit einem erfindungsgemäßen Schalldämpfer.

Die im Abgas durch den Verbrennungsprozeß im Verbrennungsmotor entstehenden Druckimpulse führen in dem durch die Abgasanlage strömenden Abgasstrom zur Entstehung von Schallwellen in unterschiedlichen Frequenzbereichen. Mit Hilfe von in der Abgasanlage vorgesehenen Schalldämpfern sollen insbesondere die für das menschliche Gehör hörbaren Frequenzen gedämpft werden. Des weiteren soll verhindert werden, dass die Schallwellen von der Abgasanlage an die Karosserie oder das Chassis des Fahrzeuges übertragen werden und diese zum Schwingen anregen.

Um die Schallwellen zu dämpfen, weist der Schalldämpfer als eigentliche Schalldämpfereinheit zumindest einen Schallabsorber, einen Schallreflektor oder einen Resonator auf. Die Schalldämpfereinheit des Schalldämpfers steht über eine Vielzahl Öffnungen, beispielsweise Schlitze, Bohrungen, Langlöcher und ähnliches, mit dem Abgasrohr in Strömungsverbindung. Die Schallwellen des pulsierenden Abgasstromes werden durch die Öffnungen in die Schalldämpfereinheit geleitet, in der die Schallwellen in bekannter Weise durch Absorption oder Reflexion gedämpft werden.

Insbesondere bei hohen Strömungsgeschwindigkeiten des Abgasstromes entstehen in den bekannten Schalldämpfern beim Durchströmen zusätzlich zu den bereits bestehenden niederfrequenten Tönen, die vom pulsierenden Abgasstrom übertragen werden, hochfrequente Töne mit sehr hoher Lautstärke, welche mit abnehmender Strömungsgeschwindigkeit nur mehr vermindert auftreten. Um diese zusätzlich generierten hochfrequenten Töne zu dämpfen, ist es üblich, neben Schalldämpfereinheiten, welche die niederfrequenten Töne dämpfen, eine Schalldämpfereinheit im Schalldämpfer vorzusehen, mit der die im Schalldämpfer zusätzlich entstehenden hochfrequenten Töne gezielt gedämpft werden.

Versuche haben gezeigt, dass die hochfrequenten Töne häufig durch die Anströmung der Öffnungen, mit welchen das Abgasrohr mit den Schalldämpfereinheiten in Strömungsverbindung steht, verursacht werden. Hierbei entstehen, ähnlich wie bei einer Flöte, an den Öffnungskanten hochfrequente Pfeifgeräusche mit sehr hohe Lautstärke. Mit abnehmender Strömungsgeschwindigkeit des Abgases werden diese Töne leiser oder treten nicht mehr auf.

Aus der DE 196 39 079 A1 ist ein gattungsgemäßer Schalldämpfer bekannt, bei dem zur Vermeidung der Pfeifgeräusche die ÖffnungsKanten der Öffnungen bereichsweise von der Innenoberfläche des Abgasrohrs nach innen abstehen.

Es ist Aufgabe der Erfindung, einen Schalldämpfer für eine Abgasanlage eines Kraftfahrzeuges bzw. eine Abgasanlage, die mit einem derartigen Schalldämpfer ausgestattet ist, be-reitustellen, bei dem bzw. bei der die Entstehung hochfrequenter Töne gezielt verhindert, zumindest aber deutlich reduziert ist

Die Erfindung löst die Aufgabe durch einen Schalldämpfer mit den Merkmalen nach Anspruch 1. Des weiteren löst die Erfindung die Aufgabe durch eine Abgasanlage gemäß Anspruch 13, die mit einem erfindungsgemäßen Schalldämpfer ausgestattet ist.

Bei dem erfindungsgemäßen Schalldämpfer wird nun im Abgasrohr das sich ausbildende Strömungsprofil des Abgasstromes bereits in Abstand vor den Öffnungskanten gezielt gestört.

Durch die erfindungsgemäßen Verwirbelungselemente wird der Strömungsverlauf des Abgasstromes an der Innenoberfläche des Abgasrohres so gestört, dass in den Rohrabschnitten, welche in Strömungsrichtung des Abgasstromes gesehen dem betreffenden Verwirbelungselement folgen, die Anströmung der Öffnungskanten mit sehr geringer Gasgeschwindigkeit erfolgt. Durch Anordnen der Öffnungen in einem Rohrabschnitt, welcher in Strömungsrichtung des Abgasstromes gesehen dem betreffenden Verwirbelungselement unmittelbar folgt, wird erreicht, dass die Grenzschichten insbesondere bei hohem Massendurchsatz im Bereich der Öffnungen ein Totgebiet entsteht in dem die lokale Gasgeschwindigkeit null oder sehr gering ist, so dass hochfrequente Töne beim Vorbeiströmen des Abgases an den Öffnungen nicht entstehen können. Strömt dagegen das Abgas mit vergleichsweise geringer Strömungsgeschwindigkeit durch das Abgasrohr an den Öffnungen vorbei, tritt das zuvor beschriebene Phänomen nicht auf.

Mit Hilfe der erfindungsgemäßen Verwirbelungselemente wird somit bei dem erfindungsgemäßen Schalldämpfer die Entstehung derartiger hochfrequenter Töne verhindert, zumindest aber deutlich reduziert. Hierdurch ist es bei dem erfindungsgemäßen Schalldämpfer gegebenenfalls sogar möglich, auf das Vorsehen einer zusätzlichen Schalldämpfereinheit, mit der die sonst üblicherweise entstehenden hochfrequenten Töne gedämpft werden, zu verzichten, so dass, verglichen mit den bekannten Schalldämpfern, sowohl die Fertigung des erfindungsgemäßen Schalldämpfers vereinfacht als auch der erforderliche Materialeinsatz sowie das Gewicht des erfindungsgemäßen Schalldämpfers vermindert ist.

Weitere Vorteile der Erfindung ergeben sich aus der nachfolgenden Beschreibung, den Unteransprüchen und der Zeichnung.

So wird bei einer besonders bevorzugten Ausführungsform des erfindungsgemäßen Schalldämpfers vorgeschlagen, in Strömungsrichtung des Abgasstromes aufeinanderfolgend mehrere Verwirbelungselemente anzuordnen. Hierdurch wird erreicht, dass der Abgasstrom über einen längeren Rohrabschnitt des Abgasrohres in seinem Strömungsprofil gezielt gestört wird, so dass auch bei einer Verteilung der Öffnungen, welche das Abgasrohr mit der Schalldämpfereinheit verbinden, über einen vergleichsweise langen Rohrabschnitt die Entstehung hochfrequenter Töne verhindert wird. Die erfindungsgemäßen Verwirbelungselemente können hierbei zwischen den Öffnungen angeordnet sein, ohne dass das Dämpfungsverhalten des Schalldämpfers insgesamt beeinträchtigt wird.

Femer ist es von Vorteil, wenn die Verwirbelungselemente, welche in einer gemeinsamen Ebene quer zur Strömungsrichtung des Abgasstromes angeordnet sind, gleichmäßig zueinander beabstandet an der InnenoberRäche des Abgasrohres vorgesehen sind. Auf diese Weise wird sichergestellt, dass die Grenzschichten der Strömung an der gesamten Innenoberfläche des Abgasrohres verwirbelt werden. Sind die Öffnungen, die das Abgasrohr mit der Schalldämpfereinheit verbinden, jedoch nur an einer Seite des Abgasrohres ausgebildet, beispielsweise bei einem seitlich als Helmholtzresonator angesetzten Rohr, ist es jedoch auch ausreichend, wenn nur vor dem mit den Öffnungen versehenen Innenoberhächenabschnitt des Abgasrohres Verwirbelungselemente vorgesehen sind.

Bei einer besonders bevorzugten Ausführungsform des erfindungsgemäßen Schalldämpfers sind jeweils mehrere in einer gemeinsamen Ebene quer zur Strömungsrichtung des Abgasstromes gesehen angeordnete Vermmdungselemente zu Gruppen zusammengefaßt, während die einzelnen Gruppen der Verwirbelungselemente in Strömungsrichtung des Abgasstromes gesehen aufeinanderfolgend angeordnet sind. Durch diese Art der Anordnung der Verwirbelungselemente ist ein Muster aus Verwirbelungselementen an der lnnenobertläche des Abgasrohres realisierbar, mit dem das Strömungsprofil des Abgasstromes über einen längeren Rohrabschnitt des Abgasrohres beeinflußt werden kann. Die einzelnen Gruppen der Verwirbelungselemente können dabei versetzt zueinander angeordnet sein. Sie können jedoch auch so zueinander angeordnet sein, dass die Verwirbelungselemente verschiedener Gruppen einander überdecken, also jeweils auf einer gemeinsamen Linie in Strömungsrichtung des Abgasstromes gesehen angeordnet sind.

Besonders bevorzugt sind die Abstände zwischen den aufeinanderfolgenden Gruppen der Verwirbelungselemente konstant gehalten, so dass ein gleichmäßiges Muster aus Verwirbelungselementen gebildet ist.

Um sicherzustellen, dass bei aufeinanderfolgend angeordneten Verwirbelungsalementen der Abgasstrom über einen vorgegebenen Längenabschnitt des Abgasrohres genügend verwirbelt ist, wird bei dem erfindungsgemäßen Schalldämpfer ferner vorgeschlagen, dass der Abstand zwischen aufeinanderfolgend angeordneten Verwirbelungselementen in Strömungsrichtung des Abgasstromes gesehen so bemessen ist, dass das nachfolgend angeordnete Verwirbelungselement in einem Abschnitt im Abgasrohr angeordnet ist, in welchem die vom unmittelbar vorgeordneten Verwirbelungselement verursachten Verwirbelungen der Grenzschichten des Abgasstromes an der Innenoberfläche des Abgasrohres noch wirksam sind.

Des weiteren wird vorgeschlagen, vor jeder Öffnung am Abgasrohr jeweils ein Verwirbelungselement anzuordnen, so dass gezielt auf die Grenzschichten im Bereich der jeweiligen Öffnung Einfluß genommen werden kann.

Bei der einstückigen Ausbildung der Verwirbelungselemente mit dem Abgasrohr wird vorgeschlagen, die Verwirbelungselemente durch Umformen des Abgasrohres auszubilden, in dem beispielsweise von außen in die Außenoberfläche des Abgasrohres ein ProfiWarkzeug eingedrückt wird, welches zur Ausbildung des Verwirbelungselementes an der Innenoberfläche des Abgasrohres führt.

Die Höhe der Verwirbelungselemente sollte so bemessen sein, dass sie größer ist als die maximal mögliche Dicke entstehender laminarer Grenzschichten. So hat sich in Versuchen gezeigt, dass die Höhe jedes Verwirbelungselementes in radialer Richtung quer zur Strömungsrichtung des Abgasstromes betrachtet so bemessen sein sollte, dass sie 1/5 bis 1/15 des Durchmessers des Abgasrohres entspricht. Besonders gute Ergebnisse ließen sich mit Verwirbelungselementen erzielen, die 1/10 des Durchmessers des Abgasrohres entsprachen.

Die Breite jedes Verwirbelungselementes quer zur Strömungsrichtung des Abgasstromes betrachtet sollte wiederum so bemessen sein, dass das Verwirbelungselement ein für die Grenzschichten des Abgasstromes wirksames Hindernis darstellt, ohne dass hierbei der Abgasstrom insgesamt merklich beeinflußt wird. Hier hat sich in Versuchen gezeigt, dass sich eine besonders gute Wirkung erzielen läßt, wenn die Breite 1/2 bis 1/8, vorzugsweise 1/3, des Durchmessers des Abgasrohres entspricht, ohne dass der Abgasstrom insgesamt merklich beeinflußt wird.

Als besonders geeignet hat sich in den Versuchen eine Länge für das Verwirbelungselement in Strömungsrichtung des Abgasstromes betrachtet herausgestellt, welche 1/3 bis 1/12, vorzugsweise 116, des Durchmessers des Abgasrohres entspricht

Als Schalldämpfereinheit steht des Abgasrohr mit einem Absorptionsschalldämpfer, einem Reflexionsschalldämpfer oder einem Resonator in Stromungsverbindung. Selbstverständlich können auch mehrere Schalldämpfereinheiten gleichen oder unterschiedlichen Typs mit dem Abgasrohr in Strömungsverbindung stehen, beispielsweise ein Reflexionsschalldämpfer und ein Resonator.

Gemäß einem weiteren Aspekt betrifft die Erfindung eine Abgasanlage für ein Kraftfahrzeug, die mit einem erfindungsgemäßen Schalldämpfer ausgestattet ist.

Weitere Merkmale und Vorteile der Erfindung ergeben sich aus der folgenden Beschreibung eines bevorzugten Ausführungsbeispiels unter Bezugnahme auf die beigefügte Zeichnung, in der:
- Fig. 1: eine schematische Schnittansicht eines erfindungsgemäßen Schalldämpfers mit einem Abgasrohr, einem Helmholtzresonator und einer Reflexionskammer zeigt,
- Fig. 2: einen Schnitt entlang der Schnittlinie II-II in Fig. 1 zeigt,
- Fig. 3: eine vergrößerte perspektivische Ansicht durch ein erfindungsgemäßes Verwirbelungselement zeigt und
- Fig. 4: einen Schnitt entlang der Schnittlinie IV-IV in Fig. 1 zeigt.

In Fig. 1 ist in schematischer Schnittansicht ein erfindungsgemäßer Schalldämpfer 10 für eine Abgasanlage in einem Kraftfahrzeug dargestellt. Der Schalldämpfer 10 ist in herkömmlicher Weise entweder über Flansche an die Verrohrung der Abgasanlage angeschlossen oder bereits in die Abgasanlage unmittelbar integriert.

Der Schalldämpfer 10 hat ein Schalldämpfergehäuse 12, welches im dargestellten Ausführungsbeispiel eine Hohlzylinderform besitzt. Das Schalldämpfergehäuse 12 ist an seinen beiden offenen Enden jeweils durch eine Abdeckung 14 bzw. 16 verschlossen.

Durch das Schalldämpfergehäuse 12 erstreckt sich ein hohlzylinderförmiges Abgasrohr 18, das durch an den beiden Abdeckungen 14 und 16 ausgebildete Aufnahmeöffnungen 20 und 22 in Längsrichtung des Schalldämpfergehäuses 12 hindurchgeführt ist. Das Abgasrohr 18 ist mit den beiden Abdeckungen 14 und 16 des Schalldämpfergehäuses 12 verschweißt.

Im Schalldämpfergehäuses 12 ist ein Helmholtzresonator 24 in Form eines L-förmig gebogenen Rohres 26 angeordnet, dessen am kürzeren Ende ausgebildete Rohröffnung 28 an der Außenoberfläche des Abgasrohres 18 verschweißt ist.

Des weiteren ist im Schalldämpfergehäuse 12 eine quer zur Längsrichtung des Abgasrohres 18 verlaufende Trennwand 30 angeordnet, welche das Schalldämpfergehäuse 12 in eine Reflexionskammer 32 unterteilt, die als Reflexionsschalldämpfereinheit 34 im erfindungsgemäßen Schalldämpfer 10 dient. Aus dem Abgasrohr 18 in die Reflexionskammer 32 geleitete niederfrequente Schallwellen werden hier in bekannter Weise durch Reflexion und Interferenz gedämpft.

Zur Übertragung der Schallwellen des durch das Abgasrohr 18 strömenden, pulsierenden Abgasstromes sind am Abgasrohr 18 eine Vielzahl von Öffnungen 36 und 38 ausgebildet. Die Öffnungen 36 stehen mit der an der Außenoberfläche des Abgasrohres 18 befestigten Rohröffnung 28 des Rohres 22 in Strömungverbindung. Die Öffnungen 38 verbinden das Abgasrohr 18 mit der Reflexionskammer 32. Durch die Öffnungen 36 bzw. 38 kann der durch das Abgasrohr 18 strömende Abgasstrom mit der im Helmholtzresonator 20 stehenden Gassäule und mit dem in der Reflexionskammer 32 enthaltenen Gasvolumen zur Schwingungsübertragung kommunizieren.

Wie Fig. 1 weiter zeigt, sind vor den Öffnungen 36, die das Abgasrohr 18 mit dem Helmhohmsonator 24 verbinden in einer Ebene quer zur Strömungsrichtung R des Abgasstromes gesehen mehrere Verwirbelungselemente 40 vorgesehen, die von der Innenoberfläche des Abgasrohres 18 radial nach innen abstehen. Wie Fig. 2 ferner zeigt, in der ein Schnitt entlang der Schnittlinie II-II in Fig. 1 dargestellt ist, sind die Verwirbelungselemente 40 nur unmittelbar vor den mit dem Helmholtzresonator 24 in Verbindung stehenden, seitlichen Öffnungen 36 am Abgasrohr 18 ausgebildet, nicht jedoch seitlich zu diesen. In Fig. 3 ist in vergrößerter perspektivischer Darstellung eines der Verwirbelungselemente 40 gezeigt. Das Verwirbelungselement 40 ist als Noppe ausgebildet und wurde von außen durch ein Formwerkzeug nach innen in das Rohrinnere des Abgasrohres 18 eingeformt. Das Verwirbelungselement 40 ist dabei so gestaltet und bemessen, dass es für die an der Innenoberfläche des Abgasrohres 18 entlang strömende Grenzschicht des Abgasstromes ein Hindernis darstellt, durch das das Strömungsprofil des Abgasstromes eine merkliche Verwirbelung erfährt und nach dem Passieren des Verwirbelungselementes 40 gezielt gestört ist, ohne dass dabei der Abgasstrom insgesamt merklich beeinflußt wird.

Zu diesem Zweck ist das Verwirbelungselement 40 in seiner Höhe h so bemessen, dass es 1/10 des Durchmessers des Abgasrohres 18 entspricht, so dass sichergestellt ist, dass das Verwirbelungselement 40 durch die laminare Grenzschicht des Abgasstromes vollständig in radialer Richtung gesehen hindurchragt.

Die Breite des Verwirbelungselementes 40 entspricht 1/3 des Durchmessers des Abgasrohres 18, während seine Länge I etwa 1/6 des Durchmessers des Abgasrohres 18 entspricht. Die in Strömungsrichtung R des Abgases gesehen der angeströmten Fläche des Verwirbelungselementes 40 abgewandte Rückseite kann ferner so gestaltet sein, dass eine Abrißkante für die Strömung gebildet ist, welche für zusätzliche Verwirbelungen in der Grenzschicht des Abgasstromes führt.

Entsprechende Verwirbelungselemente 40, so wie sie in Fig. 3 dargestellt sind, sind ferner in dem Rohrabschnitt des Abgasrohres 18 ausgebildet, der durch die Reflexionskammer 32 verläuft. Auch hier sind Verwirbelungselemente 40 vorgesehen, die in einer gemeinsamen Ebene quer zur Strömungsrichtung R des Abgases gesehen angeordnete und jeweils in Gruppen 42 zusammengefaßt sind. Wie Fig. 1 weiter zeigt, sind insgesamt fünf in Strömungsrichtung R gesehen hintereinander angeordnete Gruppen 42 vorgesehen, die jeweils konstant zueinander beabstandet im Abgasrohr 18 ausgebildet und zwischen denen die Öffnungen 38 zum Verbinden des Abgasrohres 18 mit der Reflexionskammer 32 angeordnet sind. Wie Fig. 4 ferner zeigt, in der ein Schnitt entlang der Schnittlinie IV-IV in Fig. 1 dargestellt ist, sind die Verwirbelungselemente 40 jeweils einer Gruppe 42 gleichmäßig über den Innenumfang des Abgasrohres 18 verteilt ausgebildet In dem in Fig. 1 dargestellten Ausführungsbeispiel überdecken sich die Verwirbelungselemente 40 der einzelnen Gruppen 42, d.h. jeweils ein Verwirbelungselement 40 jeder Gruppe 42 ist mit jeweils einem Verwirbefungselernertt 40 der anderen Gruppen 42 auf einer gemeinsamen parallel zur Strömungsrichtung R verlaufenden Linie entlang des Abgasrohres 18 angeordnet. Die Gruppen 42 können jedoch auch versetzt zueinander ausgebildet sein, so dass die Verwirbelungselemente 40 der verschiedenen Gruppen 42 unterschiedliche Rohrbereiche beeinflussen.

Strömt nun Abgas durch das Abgasrohr 18 werden die laminaren Grenzschichten des Abgasstromes, die sich an der Innenoberfläche des Abgasrohres 18 ausbilden, durch die Verwirbelungselemente 40 so gestört, dass Verwirbelungen in den Grenzschichten entstehen und diese über die Rohrlänge des Abgasrohres 18 betrachtet zumindest kurzfristig das Strömungsprofil des Abgasstromes beeinflussen, bis sich die Grenzschichten wieder beruhigt haben und ein laminares Strömungsverhalten aufweisen. Durch die Verwirbelungen wird erreicht, dass der Abgasstrom in den Bereichen, die in Strömungsrichtung R gesehen den Verwirbetungselementen 40 folgen und in denen die Öffnungen 36 bzw. 38 angeordnet sind, in seinen Grenzschichten so abgebremst ist, dass das sich ausbildende Strömungsprofil vor den Öffnungen 36 und 38 gezielt gestört ist und die Öffnungskanten mit sehr geringer Strömungsgeschwindigkeit angeströmt werden. Dies hat zur Folge, dass das eingangs beschriebene Phänomen der Entstehung hochfrequenter Töne vermieden wird und die Schallwellen des Abgasstrom somit ohne Entstehung zusätzlicher Geräusche mit dem Helmholtzresonator 20 und der Reflexionskammer 32 in bekannter Weise gedämpft werden können.

### Bezugszeichenliste:

- 10: Schalldämpfer
- 12: Schalldämpfergehäuse
- 14: Abdeckung
- 16: Abdeckung
- 18: Abgasrohr
- 20: Aufnahmeöffnung
- 22: Aufnahmeöffnung
- 24: Helmholtzresonator
- 26: Rohr
- 28: Rohröffnung
- 30: Trennwand
- 32: Reflexionskammer
- 34: Reflexionsschalldämpfereinheit
- 36: Öffnungen
- 38: Öffnungen
- 40: Verwirbelungselemente
- 42: Gruppen
- R: Strömungsrichtung

## Patentansprüche

1. Schalldämpfer für eine Abgasanlage eines Kraftfahrzeuges, mit einem Schalldämpfergehäuse (12), durch das ein Abgasrohr (18) zum Hindurchleiten schallzudämpfender Abgasströme hindurchführt, und mindestens einer Schalldämpfereinheit (24, 34), welche durch Öffnungen (36, 38) mit dem Abgasrohr (18) in Strömungsverbindung steht, wobei in Strömungsrichtung (R) des Abgasstromes gesehen den Öffnungen (36, 38) vorgeordnet mehrere Verwirbelungselemente (40) von der Innenoberfläche des Abgasrohres (18) nach innen abstehen,
**dadurch gekennzeichnet,**
**dass** die Verwirbelungselemente (40) in Abstand vor den Öffnungskanten von Öffnungen (36, 38) angeordnet und als an der Außenoberfläche des Abgasrohres (18) nach innen eingeprägte Noppen ausgeformt sind.

2. Schalldämpfer nach Anspruch 1, wobei in Strömungsrichtung (R) des Abgasstromes gesehen aufeinanderfolgend mehrere Verwirbelungselemente (40) angeordnet sind.

3. Schalldämpfer nach Anspruch 1 oder 2, wobei die Verwirbelungselemente (40), welche in einer gemeinsamen Ebene quer zur Strömungsrichtung (R) des Abgasstromes angeordnet sind, gleichmäßig zueinander beabstandet an der Innenoberfläche des Abgasrohres (18) vorgesehen sind.

4. Schalldämpfer nach Anspruch 1, 2 oder 3, wobei jeweils mehrere in einer gemeinsamen Ebene quer zur Strömungsrichtung (R) des Abgasstromes gesehen angeordnete Verwirbelungselemente (40) zu einer Gruppe (42) zusammengefaßt sind, und dass die einzelnen Gruppen (42) der Verwirbelungselemente (40) in Strömungsrichtung (R) des Abgasstromes gesehen aufeinanderfolgend angeordnet sind, wobei die Abstände zwischen den aufeinanderfolgenden Gruppen (42) der Verwirbelungselemente (40) vorzugsweise konstant sind.

5. Schalldämpfer nach mindestens einem der vorhergehenden Ansprüche 1 bis 4, wobei der Abstand zwischen unmittelbar aufeinanderfolgend angeordneten Verwirbelungselementen (40) in Strömungsrichtung (R) des Abgasstromes gesehen so bemessen ist, dass das nachfolgend angeordnete Verwirbelungselement (40) in einem Abschnitt im Abgasrohr (18) angeordnet ist, in welchem die vom unmittelbar vorgeordneten Verwirbelungselement (40) verursachten Verwirbelungen der Grenzschichten des Abgasstromes an der Innenoberfläche des Abgasrohres (18) noch wirksam sind.

6. Schalldämpfer nach mindestens einem der Ansprüche 1 bis 5, wobei jeder Öffnung ein Verwirbelungselement (40) vorgeordnet ist.

7. Schalldämpfer nach mindestens einem der vorhergehenden Ansprüche, wobei die Verwirbelungselemente (40) einstückig mit dem Abgasrohr (18) ausgebildet sind.

8. Schalldämpfer nach mindestens einem der vorhergehenden Ansprüche, wobei die Verwirbelungselemente (40) durch Umformen an der Innenoberfläche des Abgasrohres (18) ausgebildet sind.

9. Schalldämpfer nach mindestens einem der vorhergehenden Ansprüche, wobei die Höhe (h) jedes Verwirbelungselementes (40) in radialer Richtung quer zur Strömungsnchtung (R) des Abgasstromes betrachtet so bemessen ist, dass sie 1/5 bis 1/15, vorzugsweise 1/10, des Durchmessers des Abgasrohres (18) entspricht.

10. Schalldämpfer nach mindestens einem der vorhergehenden Ansprüche, wobei die Breite (b) jedes Verwirbelungselementes (40) quer zur Strömungsrichtung (R) des Abgasstromes betrachtet so bemessen ist, dass sie 1/2 bis 1/4, vorzugsweise 1/3, des Durchmessers des Abgasrohres (18) entspricht.

11. Schalldämpfer nach mindestens einem der vorhergehenden Ansprüche, wobei die Länge (I) jedes Verwirbelungselementes (40) in Strömungsrichtung (R) des Abgasstromes betrachtet so bemessen ist, dass sie 1/3 bis 1/12, vorzugsweise 1/6, des Durchmessers des Abgasrohres (18) entspricht.

12. Schalldämpfer nach mindestens einem der vorhergehenden Ansprüche, wobei die Schalldämpfereinheit, ein Reflexionsschalldämpfer (34) oder ein Resonator (24) ist.

13. Abgasanlage für ein Kraftfahrzeug, mit einem Schalldämpfer (10) nach einem der Ansprüche 1 bis 12.

## Claims

1. Muffler for an exhaust gas system of a motor vehicle, with a muffler housing (12) through which an exhaust pipe (18) passes in order to conduct through exhaust gas flows to be muffled, and with at least one muffler unit (24, 34) which is connected in terms of flow to the exhaust pipe (18) through openings (36, 38), with, arranged upstream of the openings (36, 38) as seen in the direction of flow (R) of the exhaust gas flow, a plurality of swirling elements (40) protruding inwards from the inner surface of the exhaust pipe (18), **characterized in that** the swirling elements (40) are arranged at a distance upstream of the opening edges of openings (36, 38) and are formed as knobs which are impressed inwards on the outer surface of the exhaust pipe (18).

2. Muffler according to Claim 1, a plurality of swirling elements (40) being arranged consecutively, as seen in the direction of flow (R) of the exhaust gas flow.

3. Muffler according to Claim 1 or 2, the swirling elements (40), which are arranged in a common plane transversely with respect to the direction of flow (R) of the exhaust gas flow, being provided uniformly spaced apart from one another on the inner surface of the exhaust pipe (18).

4. Muffler according to Claim 1, 2 or 3, in each case a plurality of swirling elements (40) which are arranged in a common plane, as seen transversely with respect to the direction of flow (R) of the exhaust gas flow, being combined to form a group (42), and the individual groups (42) of the swirling elements (40) being arranged consecutively, as seen in the direction of flow (R) of the exhaust gas flow, with the distances between the consecutive groups (42) of the swirling elements (40) preferably being constant.

5. Muffler according to at least one of the preceding Claims 1 to 4, the distance between immediately consecutively arranged swirling elements (40), as seen in the direction of flow (R) of the exhaust gas flow, being dimensioned in such a manner that the subsequently arranged swirling element (40) is arranged in a section in the exhaust pipe (18) in which the swirlings of the boundary layers of the exhaust gas flow that are caused by the immediately preceding swirling element (40) are still effective on the inner surface of the exhaust pipe (18).

6. Muffler according to at least one of Claims 1 to 5, a swirling element (40) being arranged upstream of each opening.

7. Muffler according to at least one of the preceding claims, the swirling elements (40) being formed integrally with the exhaust pipe (18).

8. Muffler according to at least one of the preceding claims, the swirling elements (40) being formed by deformation on the inner surface of the exhaust pipe (18) .

9. Muffler according to at least one of the preceding claims, the height (h) of each swirling element (40) as viewed in a radial direction transversely with respect to the direction of flow (R) of the exhaust gas flow being dimensioned in such a manner that it corresponds to 1/5 to 1/15, preferably 1/10, of the diameter of the exhaust pipe (18).

10. Muffler according to at least one of the preceding claims, the width (b) of each swirling element (40), as viewed transversely with respect to the direction of flow (R) of the exhaust gas flow, being dimensioned in such a manner that it corresponds to 1/2 to 1/4, preferably 1/3, of the diameter of the exhaust pipe (18) .

11. Muffler according to at least one of the preceding claims, the length (1) of each swirling element (40), as viewed in the direction of flow (R) of the exhaust gas flow, being dimensioned in such a manner that it corresponds to 1/3 to 1/12, preferably 1/6, of the diameter of the exhaust pipe (18).

12. Muffler according to at least one of the preceding claims, the muffler unit being a baffle muffler (34) or a resonator (24).

13. Exhaust gas system for a motor vehicle, with a muffler (10) according to one of Claims 1 to 12.

## Revendications

1. Silencieux pour un dispositif d'échappement d'un véhicule automobile, comprenant un boîtier de silencieux (12) à travers lequel passe un tuyau d'échappement (18) pour le faire traverser par des courants de gaz d'échappement à rendre silencieux, et au moins un bloc silencieux (24, 34) qui est en liaison fluidique avec le tuyau d'échappement (18) par le biais d'ouvertures (36, 38), plusieurs éléments de tourbillonnement (40), disposés devant les ouvertures (36, 38) en regardant dans le sens de l'écoulement (R) du courant de gaz d'échappement, faisant saillie de la surface intérieure du tuyau d'échappement (18) vers l'intérieur, **caractérisé en ce que** les éléments de tourbillonnement (40) sont disposés à une certaine distance devant les bords d'ouverture des ouvertures (36, 38) et sont réalisés sous la forme de boutons estampés vers l'intérieur sur la surface extérieure du tuyau d'échappement (18).

2. Silencieux selon la revendication 1, plusieurs éléments de tourbillonnement (40) étant disposés successivement en regardant dans le sens de l'écoulement (R) du courant de gaz d'échappement.

3. Silencieux selon la revendication 1 ou 2, les éléments de tourbillonnement (40), lesquels sont disposés dans un plan commun transversalement au sens de l'écoulement (R) du courant de gaz d'échappement, étant prévus sur la surface intérieure du tuyau d'échappement (18) espacés régulièrement les uns des autres.

4. Silencieux selon la revendication 1, 2 ou 3, plusieurs éléments de tourbillonnement (40) disposés dans un plan commun transversalement au sens de l'écoulement (R) du courant de gaz d'échappement étant à chaque fois rassemblés en un groupe (42) et les groupes (42) individuels d'éléments de tourbillonnement (40), vus dans le sens de l'écoulement (R) du courant de gaz d'échappement, étant disposés les uns après les autres, les écarts entre les groupes (42) d'éléments de tourbillonnement (40) successifs étant de préférence constants.

5. Silencieux selon au moins l'une des revendications 1 à 4, l'écart entre des éléments de tourbillonnement (40) qui se suivent directement, vu dans le sens de l'écoulement (R) du courant de gaz d'échappement, étant choisi de telle sorte que l'élément de tourbillonnement (40) qui se trouve à la suite est disposé dans une section dans le tuyau d'échappement (18) dans laquelle les tourbillonnements des couches limites du courant de gaz d'échappement provoqués par l'élément de tourbillonnement (40) qui le précède immédiatement sont encore actifs sur la surface intérieure du tuyau d'échappement (18).

6. Silencieux selon au moins l'une des revendications 1 à 5, un élément de tourbillonnement (40) étant disposé devant chaque ouverture.

7. Silencieux selon au moins l'une des revendications précédentes, les éléments de tourbillonnement (40) étant formés d'une seule pièce avec le tuyau d'échappement (18).

8. Silencieux selon au moins l'une des revendications précédentes, les éléments de tourbillonnement (40) étant formés par déformation sur la surface du tuyau d'échappement (18).

9. Silencieux selon au moins l'une des revendications précédentes, la hauteur (h) de chaque élément de tourbillonnement (40) dans le sens radial, vue transversalement par rapport au sens de l'écoulement (R) du courant de gaz d'échappement, étant choisie de telle sorte qu'elle correspond à 1/5 à 1/15, de préférence à 1/10 du diamètre du tuyau d'échappement (18).

10. Silencieux selon au moins l'une des revendications précédentes, la largeur (b) de chaque élément de tourbillonnement (40), vue transversalement par rapport au sens de l'écoulement (R) du courant de gaz d'échappement, étant choisie de telle sorte qu'elle correspond à 1/2 à 1/4, de préférence à 1/3 du diamètre du tuyau d'échappement (18).

11. Silencieux selon au moins l'une des revendications précédentes, la longueur (1) de chaque élément de tourbillonnement (40), vue dans le sens de l'écoulement (R) du courant de gaz d'échappement, étant choisie de telle sorte qu'elle correspond à 1/3 à 1/12, de préférence à 1/6 du diamètre du tuyau d'échappement (18).

12. Silencieux selon au moins l'une des revendications précédentes, le bloc silencieux étant un silencieux à réflexion (34) ou un résonateur (24).

13. Dispositif d'échappement pour un véhicule automobile muni d'un silencieux (10) selon l'une des revendications 1 à 12.
